# FASCICULE DE BREVET EUROPEEN

(11) **EP 3 144 628 B1**
(45) Date de publication et mention de la délivrance du brevet: **14.03.2018**
(21) Numéro de dépôt: 16187931.7
(22) Date de dépôt: 08.09.2016
(51) Int. Cl.: F41H 7/03

(54) **GRILLE D'AÉRATION BLINDÉE**
PANZERGITTER
ARMORED LOUVER

(30) Priorité: 15.09.2015 FR 1501913
(43) Date de publication de la demande: 22.03.2017
(73) Titulaire: NEXTER Systems, 42328 Roanne (FR)
(72) Inventeur: BOIS, David, 18023 Bourges (FR); MALLAT, Didier, 18023 Bourges (FR); DRAN, Nicolas, 18023 Bourges (FR); LEBAILLIF, David, 18023 Bourges (FR)
(74) Mandataire: Cabinet Chaillot

(56) Documents cités:
- WO-A2-2014/164531
- FR-A1- 2 610 575
- FR-A1- 2 953 921

## Description

Le domaine technique de l'invention est celui des grilles d'aération blindées qui sont destinées à être mises en place sur une ouverture qui relie l'extérieur et un volume interne à une enceinte.

De telles grilles peuvent obturer des conduits d'aération d'abris fixes. Elles peuvent aussi être mises en place sur la calandre d'un véhicule pour permettre l'aération du moteur.

Les grilles connues comportent le plus souvent des lames espacées les unes des autres.

Pour améliorer la protection balistique, il est classique d'utiliser des lames en forme de chevron. La publication WO 2014/164531 A2 et les brevets FR2990504 et US5880394 décrivent de telles grilles à lames en chevron.

Ces grilles à lames en chevron présentent pour inconvénient de créer une perte de charge au niveau de l'écoulement d'air. Il en résulte une performance de refroidissement réduite.

Il est également connu de réaliser des grilles dont les lames sont de simples lames rectangulaires. Cependant la protection balistique assurée par ces grilles est réduite. Les éclats des projectiles incidents sont aspirés par la grille et pénètrent à l'intérieur de l'enceinte.

L'invention a pour but de proposer une grille d'aération blindée qui favorise le passage de l'air tout en assurant cependant une protection renforcée, en particulier en évitant l'entrée des éclats d'une munition dans l'enceinte couverte par la grille.

Ainsi l'invention a pour objet une grille d'aération blindée destinée à être mise en place sur une ouverture reliant un volume interne à une enceinte et l'extérieur, grille comportant une face interne destinée à être appliquée sur l'ouverture et une face externe destinée à être orientée vers l'extérieur de l'enceinte, grille comportant au moins une lame solidaire d'un cadre destiné à être rendu solidaire de l'enceinte, lame inclinée par rapport à une direction sensiblement perpendiculaire à un plan du cadre, lame comportant une surface supérieure orientée vers la face externe de la grille et une surface inférieure orientée vers la face interne de la grille, lame comprenant un bloc en aluminium à blindage, grille caractérisée en ce que le bloc présente au niveau de la surface supérieure de la lame une cavité s'étendant sur toute la longueur de la lame et qui est fermée par une feuille dont l'épaisseur est inférieure à l'épaisseur du bloc.

Selon un mode de réalisation, la cavité est globalement parallélépipédique et se trouve délimitée d'une part par une face avant rectangulaire qui est située à une première distance d'un bord avant de la lame et d'autre part par une face arrière rectangulaire parallèle à la face avant et qui est située à une deuxième distance d'un bord arrière de la lame.

La lame pourra comprendre au niveau de sa surface inférieure une tôle d'acier à blindage sur laquelle sera fixé le bloc.

La feuille pourra comprendre une partie arrière qui s'étend vers l'arrière de la lame au-delà du bloc et cette partie arrière sera alors inclinée par rapport à la surface supérieure de la lame, l'angle d'inclinaison étant tel que la partie arrière se rapproche de la surface inférieure de la lame.

L'invention sera mieux comprise à la lecture de la description qui va suivre, faite en référence aux dessins annexés et dans lesquels :
- La figure 1 est une vue schématique montrant une grille selon l'invention positionnée sur une enceinte ;
- La figure 2 est une vue en coupe transversale de cette grille, coupe réalisée suivant le plan dont la trace AA est repérée à la figure 1 ;
- La figure 3 est une vue de détail en perspective montrant des lames de la grille.

En se reportant à la figure 1, une enceinte 1 délimite un volume interne qui communique avec l'extérieur au travers d'une ouverture 2 sur laquelle est appliquée une grille 3.

La grille 3 comporte un cadre 4 qui est fixé à l'enceinte 1 par des moyens de solidarisation (non représentés). La grille 3 est formée de lames 5 qui sont parallèles les unes aux autres et qui sont toutes solidaires du cadre 4 au niveau de leurs extrémités. On pourra par exemple souder les lames 5 au cadre 4. Il sera avantageux de prévoir un moyen de liaison démontable entre les lames et les montants latéraux du cadre. Cette variante permettra de remplacer une ou plusieurs lames facilement.

En se reportant à la figure 2, on voit que la grille 3 comporte une face interne 3a qui est destinée à être appliquée sur l'ouverture 2 (donc du côté de l'intérieur INT de l'enceinte) et une face externe 3b qui est destinée à être orientée vers l'extérieur EXT de l'enceinte 1.

La grille 3 comporte des lames 5 solidaires du cadre 4 qui est lui-même solidaire de l'enceinte 1.

Toutes les lames 5 sont inclinées par rapport à une direction Δ qui est sensiblement perpendiculaire à un plan P du cadre 4. Chaque lame 5 comporte une surface supérieure 5b qui est orientée vers la face externe 3b de la grille et une surface inférieure 5a qui est orientée vers la face interne 3a de la grille 3.

Comme on le voit aussi plus précisément sur la figure 3, chaque lame 5 comprend un bloc 6 qui est réalisé en aluminium à blindage et qui présente au niveau de la surface supérieure 5b de la lame une cavité 7 qui s'étend sur toute la longueur de la lame 5, d'un montant à l'autre du cadre.

La cavité 7 est fermée par une feuille 8 dont l'épaisseur est inférieure à l'épaisseur du bloc 6.

Cette feuille pourra être réalisée en aluminium. Il est possible également de réaliser la feuille 8 en un matériau métallique ductile autre que de l'aluminium.

La profondeur de la cavité 7 est liée au calibre des projectiles contre lesquels la grille doit protéger l'enceinte. La cavité 7 a pour but de contenir les éclats issus de la chemise du projectile lorsqu'il impacte sur le bloc 6 au fond de la cavité. La feuille 8 assure le maintien des éclats dans la cavité. Le dimensionnement sera réalisé par l'Homme du Métier à partir d'essais au tir de différentes configurations de cavité pour la menace envisagée.

La feuille 8 est fixée au bloc 6 par des vis 9. Son épaisseur est de l'ordre du millimètre tandis que le bloc 6 a une épaisseur de l'ordre de la dizaine de millimètres.

Plus précisément, la cavité 7 est globalement parallélépipédique et elle se trouve délimitée (figure 3) :
- d'une part par une face avant rectangulaire 7a qui est située à une première distance D1 d'un bord avant 5c du bloc 6 et ,
- d'autre part par une face arrière 7b rectangulaire et parallèle à la face avant et qui est située à une deuxième distance D2 d'un bord 5d arrière du bloc 6.

La première distance D1 et/ou la deuxième distance D2 pourront être choisies supérieures ou égales à l'épaisseur totale de la lame 5.

Le but recherché est de ménager à l'avant et à l'arrière de la lame 5 des zones dans lesquelles le bloc 6 a son épaisseur maximale.

On remarque que le bord avant 5c de chaque lame est arrondi au niveau du bloc 6. Une telle disposition permet de faciliter l'écoulement de l'air.

La lame 5 comprend par ailleurs au niveau de sa surface inférieure 5a une tôle 10 d'acier à blindage sur laquelle est fixé le bloc 6, par exemple par vissage.

La tôle 10 d'acier à blindage pourra comporter un chanfrein 11 au niveau de son bord avant inférieur pour faciliter l'écoulement de l'air.

Enfin la feuille 8 pourra comprendre une partie arrière 8a qui s'étendra vers l'arrière de la lame 5 au-delà du bloc 6. Comme on le voit sur les figures 2 et 3, cette partie arrière 8a est inclinée par rapport à la surface supérieure 5b de la lame 5. L'angle d'inclinaison est orienté tel que la partie arrière 8a se rapproche de la surface inférieure 5b de la lame 5. Une telle orientation permet de faciliter l'écoulement de l'air vers l'intérieur de l'enceinte.

Comme on le voit sur la figure 2, les lames 5 sont disposées les unes par rapport aux autres de telle sorte que, une direction d'impact δ qui passe en dessous du bord inférieur d'une première lame 5₁, impacte la lame 5₂ située en dessous au niveau de la cavité 7 de cette lame 5₂.

Ainsi on est assuré que tout projectile ayant une direction d'impact δ perpendiculaire au plan P de la grille est effectivement arrêté par une lame 5 au niveau de la cavité 7.

Il en est de même lorsque la direction d'impact δ₁ fait un angle α avec la direction δ perpendiculaire au plan P qui est positif. C'est à dire que le passage de la direction δ à la direction δ₁ se fait géométriquement par une rotation dans le sens trigonométrique (ou inverse des aiguilles d'une montre). L'angle α est appelé angle d'incidence.

La protection est moindre pour les directions d'impact pour lesquelles l'angle d'incidence α est négatif. Cependant ces directions d'impact ont généralement une probabilité d'occurrence plus faible.

Toutes les caractéristiques de la lame décrites précédemment remplissent les fonctions suivantes.

La feuille 8 ne déchemise pas ou peu le noyau d'un projectile incident. Elle ne génère pas d'éclats du fait de sa ductilité mais peut par contre retenir les éclats de chemise à l'intérieur de la cavité 7.

La cavité 7 a pour effet de retenir les éclats de chemise lors du déchemisage du noyau sur le bloc 6 en évitant ainsi leur aspiration au travers de la grille 3.

Le bloc 6 d'aluminium à blindage permet de freiner le projectile incident qui se trouve emprisonné dans la matière du bloc. La distance D1 matérialise une partie avant massive pour les lames 5 qui permet de recevoir les éclats de chemise de projectile qui sont, soit emprisonnés dans le bloc 6, soit projetés vers l'extérieur.

La tôle 10 d'acier à blindage permet d'arrêter les projectiles qui pourraient traverser le bloc 6. Les éclats engendrés par l'impact sur la tôle 10 d'un projectile traversant le bloc 6 sont alors projetés vers l'intérieur du bloc 6 et sont piégés à l'intérieur de celui-ci ou arrêtés par la feuille 8.

La distance D2 matérialise une partie arrière massive pour le bloc 6. Ceci permet au bloc de piéger plus efficacement les éclats de projectiles issus d'une rupture provoquée par la tôle d'acier 10 au voisinage de l'arrière de la lame 5.

Enfin la partie arrière 8a de la feuille 8 qui s'étend vers l'arrière de la lame au-delà du bloc 6 permet de favoriser l'écoulement de l'air.

A titre de variante il est possible de définir une grille dans laquelle les lames 5 sont dépourvues de tôle d'acier 10. La protection assurée est alors inférieure.

Il est bien entendu possible de faire varier les distances D1 et D2 ainsi que la profondeur de la cavité 7.

Il est possible enfin de définir une lame dans laquelle la feuille 8 ne comporte pas de partie arrière 8a.

Il est également possible de remplir la cavité 7 par un matériau à faible densité.

Il est bien entendu possible de faire varier les épaisseurs de la tôle d'acier 10 et du bloc 6 en fonction des menaces balistiques rencontrées.

## Revendications

1. Grille (3) d'aération blindée destinée à être mise en place sur une ouverture reliant un volume interne à une enceinte et l'extérieur, grille (3) comportant une face interne destinée à être appliquée sur l'ouverture et une face externe destinée à être orientée vers l'extérieur de l'enceinte, grille comportant au moins une lame (5) solidaire d'un cadre (4) destiné à être rendu solidaire de l'enceinte, lame inclinée par rapport à une direction (Δ) sensiblement perpendiculaire à un plan du cadre, lame comportant une surface supérieure (5b) orientée vers la face externe de la grille et une surface inférieure (5a) orientée vers la face interne de la grille, lame comprenant un bloc (6) en aluminium à blindage, grille **caractérisée en ce que** le bloc présente au niveau de la surface supérieure de la lame une cavité (7) s'étendant sur toute la longueur de la lame et qui est fermée par une feuille (8) dont l'épaisseur est inférieure à l'épaisseur du bloc (6).

2. Grille d'aération blindée selon la revendication 1, **caractérisée en ce que** la cavité (7) est globalement parallélépipédique et se trouve délimitée d'une part par une face avant (7a) rectangulaire qui est située à une première distance (D1) d'un bord avant (5c) de la lame (5) et d'autre part par une face arrière (7b) rectangulaire parallèle à la face avant (5c) et qui est située à une deuxième distance (D2) d'un bord arrière (5d) de la lame (5).

3. Grille d'aération blindée selon une des revendications 1 à 2, **caractérisée en ce que** la lame (5) comprend au niveau de sa surface inférieure une tôle (10) d'acier à blindage sur laquelle est fixé le bloc (6).

4. Grille d'aération blindée selon une des revendications 1 à 3, **caractérisée en ce que** la feuille (8) comprend une partie arrière (8a) qui s'étend vers l'arrière de la lame (5) au-delà du bloc (6) et **en ce que** cette partie arrière est inclinée par rapport à la surface supérieure (5b) de la lame, l'angle d'inclinaison étant tel que la partie arrière (8a) se rapproche de la surface inférieure (5b) de la lame (5).

## Patentansprüche

1. - Gepanzertes Lüftungsgitter (3), das auf einer Öffnung platziert wird, die ein inneres Volumen mit einem abgeschlossenen Raum und dem Äußeren verbindet, wobei das Gitter (3) eine Innenseite umfasst, die auf die Öffnung angebracht wird, und eine Außenseite, die nach außerhalb des abgeschlossenen Raums ausgerichtet wird, wobei das Gitter mindestens eine Klinge (5) umfasst, die mit einem Rahmen (4) verbunden ist, der mit dem abgeschlossenen Raum verbunden wird, wobei die Klinge im Verhältnis zu einer Richtung (Δ) senkrecht zu einer Ebene des Rahmens geneigt ist, wobei die Klinge eine obere Fläche (5b) umfasst, die zur Außenseite des Gitters hin ausgerichtet ist, und eine untere Fläche (5a), die zur Innenseite des Gitters hin ausgerichtet ist, wobei die Klinge einen Block (6) aus Aluminiumpanzerung umfasst, wobei das Gitter **dadurch gekennzeichnet, dass** der Block auf Höhe der oberen Fläche der Klinge einen Hohlraum (7) aufweist, der sich über die gesamte Länge der Klinge erstreckt und durch ein Blatt (8) verschlossen wird, dessen Dicke geringer als die Dicke des Blockes (6) ist.

2. - Gepanzertes Lüftungsgitter nach Anspruch 1, **dadurch gekennzeichnet, dass** der Hohlraum (7) insgesamt quaderförmig ist und einerseits durch eine rechteckige Vorderseite (7a) begrenzt wird, die in einem ersten Abstand (D1) von einem Vorderrand (5c) der Klinge (5) gelegen ist und andererseits durch eine rechteckige Rückseite (7b), die parallel zu der Vorderseite (5c) und in einem zweiten Abstand (D2) von einem hinteren Rand (5d) der Klinge (5) gelegen ist.

3. - Gepanzertes Lüftungsgitter nach einem der Ansprüche 1 bis 2, **dadurch gekennzeichnet, dass** die Klinge (5) auf Höhe ihrer unteren Fläche ein Blech (10) aus Panzerstahl umfasst, auf dem der Block (6) befestigt ist.

4. - Gepanzertes Lüftungsgitter nach einem der Ansprüche 1 bis 3, **dadurch gekennzeichnet, dass** das Blatt (8) ein hinteres Teil (8a) umfasst, das sich zum hinteren Teil der Klinge (5) hin, jenseits des Blockes (6), erstreckt, sowie dadurch, dass dieser hintere Teil im Verhältnis zur oberen Fläche (5b) der Klinge geneigt ist, wobei der Neigungswinkel derart ist, dass der hintere Teil (8a) sich der unteren Fläche (5b) der Klinge (5) annähert.

## Claims

1. - An armoured ventilation grille (3) intended to be arranged on an opening through which communicate a volume internal to an enclosure and the outside, the grille (3) comprising an inner face intended to be applied on the opening and an outer face intended to be oriented towards the outside of the enclosure, the grille comprising at least one blade (5) integral with a frame (4) intended to be made integral with the enclosure, the blade being tilted with respect to a direction (Δ) substantially perpendicular to a plane of the frame, the blade comprising an upper surface (5b) oriented towards the outer face of the grille and a lower surface (5a) oriented towards the inner face of the grille, wherein the blade has a block (6) made of armour aluminum, the grille being **characterised in that** the block has, at the upper surface of the blade, a cavity (7) extending on the entire length of the blade and which is closed by a sheet (8) the thickness of which is smaller than the thickness of the block (6).

2. - The armoured ventilation grille according to claim 1, **characterised in that** the cavity (7) is generally parallelepipedic and is delimited, on one hand, by a rectangular front face (7a) which is located at a first distance (D1) from a front edge (5c) of the blade (5) and, on the other hand, by a rectangular rear face (7b) parallel to the front face (5c) and which is located at a second distance (D2) from a rear edge (5d) of the blade (5).

3. - The armoured ventilation grille according to one of claims 1 and 2, **characterised in that** the blade (5) has, at its lower surface, a steel sheet (10) made of armour steel on which the block (6) is attached.

4. - The armoured ventilation grille according to one of claims 1 to 3, **characterised in that** the sheet (8) has a rear part (8a) which extends to the rear of the blade (5) beyond the block (6), and **in that** this rear part is tilted with respect to the upper surface (5b) of the blade, the tilting angle being such that the rear part (8a) comes closer to the lower surface (5b) of the blade (5).
